# EUROPÄISCHE PATENTSCHRIFT

(11) **EP 0 308 753 B1**
(45) Veröffentlichungstag und Bekanntmachung des Hinweises auf die Patenterteilung: **04.09.1991**
(21) Anmeldenummer: 88114811.8
(22) Anmeldetag: 09.09.1988
(51) Int. Cl.: B65D 41/04, B65D 39/00

(54) **Flaschenverschluss, insbesondere für Sektflaschen mit Schraubgewinde-Mündung**
Bottle cap, particularly for threaded-mouth sparkling-wine bottles
Capuchon à vis en particulier pour bouteilles de vin mousseux

(30) Priorität: 24.09.1987 DE 3732112
(43) Veröffentlichungstag der Anmeldung: 29.03.1989
(73) Patentinhaber: PFEFFERKORN & CO GMBH, D-6540 Simmern (DE)
(72) Erfinder: Pfefferkorn, Bernd, D-6540 Simmern (DE); Pfefferkorn, Hans, D-6540 Simmern (DE); Reiter, Viktor, D-6540 Simmern (DE)
(74) Vertreter: Schickedanz, Willi, Dipl.-Ing.

(56) Entgegenhaltungen:
- DE-A- 2 204 979
- DE-A- 2 833 099
- DE-A- 3 202 924
- FR-A- 2 306 896

## Beschreibung

Die Erfindung betrifft einen Flaschenverschluß, insbesondere für Sektflaschen mit Schraubgewinde-Mündung, bei welchem der einstückig aus Kunststoff ausgebildete Verschlußkörper einen stopfenartig in den Flaschenhals eintretenden Abdichtungsschaft besitzt, der zentrisch von der Bodeninnenfläche einer Kappe ausgeht, deren Mantelwandung auf ihrer Innenfläche mit einem Gewinde ausgestattet ist, das mit dem Außengewinde des Flaschenhalses in Eingriff gebracht werden kann, und welcher Abdichtungsschaft über den das Gewinde tragenden Bereich vorsteht, daß am oberen Ende des Flaschenhalses ein den Flaschenhals umgebender Wulst vorgesehen ist und zwischen diesem Wulst und dem oberen Flaschenhalsrand das Außengewinde des Flaschenhalses vorgesehen ist, wobei die Unterkante der Kappe bei geschlossenem Flaschenverschluß den Wulst ganz oder teilweise überdeckt.

Die lange Zeit üblichen Korkverschlüsse für Getränkebehälter werden immer mehr durch aus elastischem Kunststoff gefertigte Verschlußstopfen ersetzt, da diese neben ihrer Billigkeit auch den Einsatz von Verschluß- und Abfüllautomaten ermöglichen, weil derartige aus elastischem Kunststoff gefertigte Verschlußstopfen sowohl, was ihre Beschaffenheit als auch was ihre Maßhaltigkeit betrifft, eine stets gleichbleibende Güte gewährleisten. Diese ist aber gerade für automatische Verschlußmaschinen notwendig, weil sonst durch Stopfenfehler Unterbrechungen im Betriebsablauf vorkommen und Beschädigungen der Behälter selbst nicht vermieden werden können.

Sind in dem betreffenden Behälter Flüssigkeiten eingefüllt, die nach dem Verschließen einen bestimmten Innendruck erzeugen, wie beispielsweise Sekt, so müssen besondere Sicherungsvorrichtungen getroffen werden, die ein selbständiges Öffnen des Behälters, etwa durch Herausdrücken des Stopfens verhindern. Bekannt sind um den Stopfen herumgelegte Drahtbügel oder sonstige Metallbänder, mit denen der Stopfen an der Behältermündung festgehalten wird.

Da das Anbringen solcher zusätzlicher Verschlußmittel auch einen zusätzlichen und damit den Abfüllvorgang verteuernden Arbeitsgang mit sich bringt, ist es auch schon bekannt, die Behältermündung mit einem Außengewinde zu versehen, auf das die Verschlußkappe aufgeschraubt wird.

Aufschraubbare Flaschenverschlüsse werden für die verschiedensten Anwendungsfälle verwendet (vgl. US-PS 3074579, FR-OS 2306895, FR-PS 1030600). Die meisten dieser Flaschenverschlüsse sind jedoch nicht für Sektflaschen geeignet.

Die gattungsgemäßen Flaschenverschlüsse kommen hauptsächlich bei kleinen Sektflaschen von 0,2 l zur Anwendung.

Nachteilig ist bei einigen der bekannten Flaschenverschlüsse (vgl. FR-OS 2306896), daß sie nicht den typischen "Plopp"-Effekt beim Öffnen aufweisen, der für Sektflaschen charakteristisch ist.

Es sind indessen auch Flaschenverschlusse der gattungsgemäßen Art bekannt, die beim Öffnen der Sektflasche ein "Plopp"-Geräusch abgeben (DE-OS-2614538; EP-B 0079552). Bei diesem Flaschenverschluß liegt eine Abdichtungsrippe auf der Höhe des letzten Ganges eines mehrgängig gestalteten Gewindes oder jenseits desselben auf dem vorstehenden Abschnitt. Nachteilig ist bei diesem Flaschenverschluß, daß das "Plopp"-Geräusch trotz des relativ aufwendig gestalteten Abdichtungsschafts nicht immer gewährleistet ist, weil sich dann, wenn die Abdichtungsrippe an den oberen Rand des Flaschenhalses gelangt, diese Abdichtungsrippe verkanten kann, so daß auf einer Seite bereits CO₂ entweicht, während auf der anderen Seite die Abdichtrippe noch gut abdichtet.

Bei einem bekannten Schraubverschluß für einen Behälter ist bekannt, einen gewölbten Abdichtungsschaft vorzusehen, der nicht eine Mehrzahl von Abdichtungsrippen aufweist (DE-OS 3008838). Dieser Schraubverschluß weist auch noch eine Dichtungslippe auf, die im verschlossenen Zustand auf dem oberen Rand des Behälters aufliegt. Nachteilig ist bei diesem Verschluß jedoch, daß er kein "Plopp"-Geräusch verursachen kann, weil sein Abdichtungsschaft nicht über die letzte Windung des Schraubverschlusses hinausragt.

Ein ähnlicher Schraubverschluß, bei dem der Abdichtungsschaft nicht gewölbt ist, sondern an der Innenwand eines Behälters satt anliegt, ist ebenfalls bekannt (DE-OS 3218671). Dieser Schraubverschluß ist jedoch nicht für Sektflaschen verwendbar, weil er keine kuppelförmige Kappe aufweist.

Ein Flaschenverschluß, der einen Abdichtungsschaft mit einer glatten Außenfläche besitzt, ist ebenfalls bekannt (DE-OS 2833099). Dieser Flaschenverschluß besitzt jedoch kein Innengewinde, sondern auf der Innenseite einer Kappe mehrere radial nach innen gerichtete Lamellen.

Ein Flaschenverschluß, der ebenfalls einen im wesentlichen glatten Schaft besitzt, ist aus der US-PS 2717728 bekannt. Dieser Verschluß besitzt jedoch kein Innengewinde, mit dem er auf eine Flasche geschraubt werden könnte.

Weiterhin ist ein Flaschenverschluß bekannt, der einen glatten Abdichtungsschaft aufweist und der mit einem in eine Flasche hineinragenden Stab versehen ist (US-PS 2582721). Dieser Flaschenverschluß besitzt jedoch keine Abdichtungslippe zwischen dem oberen Ende des Abdichtungsschafts und der ersten Windung seines inneren Gewindes. Auch überdeckt er nicht den Wulst eines Flaschenhalses, wenn die Flasche verschlossen ist.

Ferner sind Flaschenverschlüsse mit Schraubgewinde bekannt, die eine Abdichtlippe aufweisen (US-PS 4090631, US-PS 4450973, US-PS 4645088, US-PS 3074579). Diese Flaschenverschlüsse können jedoch kein "Plopp"-Geräusch verursachen, weil sie keinen Schaft besitzen, der über sein Schraubgewinde hinausgeht.

Der Erfindung liegt die Aufgabe zugrunde, einen Flaschenverschluß zu schaffen, der einen einfach gebauten Abdichtungsschaft aufweist und trotzdem ein sicheres "Plopp"-Geräusch beim Öffnen einer Sektflasche erzeugt.

Diese Aufgabe wird dadurch gelöst, daß der Abdichtungsschaft eine glatte Außenfläche besitzt und daß zwischen dem oberen Ansatz des Abdichtungsschafts und dem ersten Gang des inneren Gewindes eine Dichtungslippe vorgesehen ist, die bei geschlossenem Flaschenverschluß auf der Oberkante der Flasche aufliegt.

Der mit der Erfindung erzielte Vorteil besteht insbesondere darin, daß durch die Kombination der oberen Dichtlippe mit dem äußeren glatten Abdichtungsschaft bei sehr guter Dichtung ein "Plopp"-Effekt erzeugt wird. Eine besondere Abdichtungsrippe ist nicht erforderlich, weil bereits der Umstand, daß die Unterkante des Abdichtungsschafts unterhalb des letzten Ganges des Gewindes liegt, für den "Plopp"-Effekt ausreicht. Hinzu kommt, daß in den meisten Fällen die Flaschen auf der Innenseite ihrer Oberkante einen Wulst besitzen, so daß sich die beste Dichtung stets dort befindet, wo dieser Wulst sitzt. Ein weiterer Vorteil der Erfindung besteht darin, daß der Flaschenverschluß auf die üblichen Flaschengewinde paßt und keine Sonderanfertigung von Flaschen erforderlich wird. Außerdem kann der Verschluß sehr stramm aufgebracht werden, weil der untere Teil der Kappe den äußeren Flaschenhalswulst überdeckt und nicht auf diesem aufsitzt. Der äußere Flaschenhalswulst kann somit nicht die Funktion eines Anschlags übernehmen, der eine weitere Drehung des Flaschenverschlusses verhindert.

Ein Ausführungsbeispiel der Erfindung ist in der Zeichnung dargestellt und wird im folgenden näher beschrieben. Es zeigen:

- Fig. 1: eine 0,2 l-Sektflasche mit einem Flaschenverschluß aus Kunststoff im unverschlossenen Zustand;
- Fig. 2: einen Flaschenhals mit aufgeschraubtem Flaschenverschluß;
- Fig. 3: eine Darstellung wie in Fig. 2, jedoch mit geschnittenem Flaschenverschluß;
- Fig. 4: eine stark vergrößerte Darstellung eines geschnittenen Flaschenverschlusses.

In der Fig. 1 ist eine 0,2 l-Sektflasche 1 mit einem erfindungsgemäßen Flaschenverschluß 2 dargestellt. Diese Sektflasche 1 weist am Ende ihres Halses 3 einen Wulst 4 auf, über dem zwei Gänge 5, 6 eines Gewindes 7 erkennbar sind.

Der Flaschenverschluß 2 ist im wesentlichen kuppelförmig ausgebildet und weist an seinem unteren Rand eine nach innen gerichtete Abschrägung 8 auf. Die Oberfläche des Flaschenverschlusses 2 ist mit mehreren Erhöhungen 9 versehen, die ein Abrutschen der Finger beim Ver- oder Entschrauben des Verschlusses 2 verhindern.

In der Fig. 2 ist der Flaschenverschluß 2 noch einmal in etwas vergrößertem Maßstab dargestellt, und zwar aufgeschraubt auf den Flaschenhals 3. Man erkennt hierbei, daß der die Abschrägung 8 aufweisende Teil des Flaschenverschlusses 2 den Wulst 4 des Flaschenhalses 3 überdeckt.

Die Fig. 3 zeigt eine der Fig. 2 weitgehend entsprechende Darstellung, wobei allerdings der Flaschenverschluß 2 geschnitten dargestellt ist. Außerdem ist die Wandstärke des Flaschenhalses 3 durch Strichelung angedeutet.

Wie aus dieser Darstellung ersichtlich, weist der obere Rand des Flaschenhalses 3 eine nach innen gerichtete Wölbung 10 auf. Der Flaschenverschluß 2 weist auf seiner Innenseite Windungsgänge 11, 12 auf, die in die Zwischenräume zwischen den Gängen 5, 6 des Flaschenhalses 3 eingreifen. Ein stopfenartig in den Flaschenhals 3 eintretender Abdichtungsschaft 13 erstreckt sich vom Boden 14 einer Kappe 25 des Flaschenverschlusses 2 vertikal nach unten. Zwischen dem oberen Windungsgang 11 der Kappe 25 und dem Abdichtungsschaft 13 befindet sich eine Dichtungslippe 15, die dann, wenn die Flasche 1 geschlossen ist, auf der Oberkante 16 des Flaschenhalses 3 aufsitzt.

In der Fig. 4 ist der Flaschenverschluß 2 in stark vergrößertem Maßstab und geschnitten dargestellt. Hierbei ist deutlich sichtbar, daß der Flaschenverschluß im wesentlichen aus dem Abdichtungsschaft 13 und derKappe 25 besteht. Außerdem ist ersichtlich, daß die Unterkante 17 des Abdichtungsschafts 13 zwar unterhalb des untersten Windungsgangs 12, aber oberhalb der Unterkante 18 der Kappe 25 angeordnet ist.

Im unteren Bereich des Abdichtungsschafts 13 ist eine Abschrägung 19 vorgesehen, die das Einführen des Abdichtungsschafts 13 in den Flaschenhals erleichtert. Die Außenfläche 20 des Abdichtungsschafts 13 ist glatt und im wesentlichen parallel zur gedachten Längsachse des Flaschenverschlusses 2. Die Innenfläche 21 des Abdichtungsschafts 13 ist ebenfalls glatt und verläuft parallel zur Außenfläche 20.

Beim Herausdrehen des Abdichtungsschafts 13 aus dem Flaschenhals bleibt der untere Bereich dieses Schafts 13 noch im Flaschenhals, während bereits der letzte Gang 12 des Innengewindes der Kappe 25 nicht mehr im Eingriff mit dem Außengewinde des Flaschenhalses 3 steht. Der CO₂-Druck in der Flasche 1 bewirkt in dieser Situation, daß der Flaschenverschluß 2 schlagartig herausgedrückt wird und ein "Plopp"-Geräusch verursacht. Der Anpreßdruck des Abdichtungsschafts 13 gegen die Innenwand des Flaschenhalses 3 reicht für ein solches "Plopp"-Geräusch aus, zumal bei den meisten Flaschen die Wölbung 10 bis zuletzt einen erhöhten Anpreßdruck bewirkt.

## Patentansprüche

1. Flaschenverschluß für einen mit einer Schraubgewinde-Mündung (7) ausgestatteten Flaschenhals (3), der an seinem oberen Ende einen ihn umgebenden Wulst (4) aufweist, wobei zwischen diesem Wulst (4) und dem oberen Flaschenhalsrand das Außengewinde (7) des Flaschenhalses (3) vorgesehen ist, mit folgenden Merkmalen:
a) ein einstückig aus Kunststoff bestehender Verschlußkörper (2) besitzt einen stopfenartig in den Flaschenhals (3) eintretenden Abdichtungsschaft (13), der zentrisch von der Bodeninnenfläche (14) einer Kappe (25) ausgeht, deren Mantelwandung auf ihrer Innenfläche mit einem Gewinde (11, 12) ausgestattet ist, das mit dem Außengewinde (7) des Flaschenhalses (3) in Eingriff gebracht werden kann;
b) der Abdichtungsschaft (13) steht über den das Gewinde (11, 12) tragenden Bereich der Mantelwandung vor;
c) zwischen dem oberen Ansatz des Abdichtungsschafts (13) und dem ersten Gang (11) des inneren Gewindes ist eine Dichtungslippe (15) vorgesehen;
d) der innere Durchmesser der Kappe (25) im unteren Bereich ist größer als der äußere Durchmesser des Wulstes (4);
e) die Verschlußkappe (2) ist auf ihrer Außenseite mit einem Krümmungsbereich versehen, wobei die Dichtungslippe (15) an dem dem Krümmungsbereich gegenüberliegenden Innenbereich der Verschlußkappe (2) ansetzt; **gekennzeichnet durch** folgende Merkmale:
f) die Unterkante (18) der Kappe (25) besitzt einen größeren Abstand zur Bodeninnenfläche (14) als die Unterkante (17) des Abdichtungsschafts (13);
g) der Abdichtungsschaft (13) besitzt eine über den gesamten Umfang glatte Außenfläche (20), die im wesentlichen konzentrisch zur gedachten Längsachse der Verschlußkappe (2) verläuft;

2. Flaschenverschluß nach Anspruch 1, **dadurch gekennzeichnet**, daß der Abdichtungsschaft (13) an seinem in den Flaschenhals (3) eintretenden Ende eine Abschrägung (19) aufweist.

3. Flaschenverschluß nach Anspruch 1, **dadurch gekennzeichnet**, daß die Abdichtungslippe (15) einen parallel zur Außenfläche des Abdichtungsschafts (13) verlaufenden inneren Umfang (23) und einen hierzu geneigten äußeren Umfang (24) besitzt.

4. Flaschenverschluß nach Anspruch 1, **dadurch gekennzeichnet**, daß die Kappe (25) vom Boden (14) bis zum gegenüberliegenden Ende (18) etwa ein Drittel größer ist als der Abdichtungsschaft (13), so daß der Abdichtungsschaft (13) vollständig innerhalb des Flaschenverschlusses (2) angeordnet ist.

5. Flaschenverschluß nach Anspruch 1, **dadurch gekennzeichnet**, daß zwischen dem Wulst (4) und dem oberen Rand (16) des Flaschenhalses (3) maximal drei zu dem äußeren Gewinde (7) des Flaschenhalses (3) zählende Rillen (5, 6) vorgesehen sind.

6. Flaschenverschluß nach Anspruch 1, **dadurch gekennzeichnet**, daß der Flaschenhals (3) an der Innenseite des oberen Randes (16) einen Wulst (10) aufweist.

7. Flaschenverschluß nach Anspruch 1, **dadurch gekennzeichnet**, daß zwischen dem Ansatz des Abdichtungsschafts (13) und der Dichtlippe (15) ein Raum vorgesehen ist, in den die Dichtlippe (15) bei geschlossenem Verschluß (2) hineingedrückt werden kann.

8. Flaschenverschluß nach Anspruch 1, **dadurch gekennzeichnet**, daß die Oberfläche seiner Kappe mit mehreren Erhöhungen (9) versehen ist, die sich von unten nach oben erstrecken.

9. Flaschenverschluß nach Anspruch 1, **dadurch gekennzeichnet**, daß die Kappe rotationssymmetrisch ausgebildet ist und einen im wesentlichen vertikal verlaufenden Außenmantel (25) und einen im wesentlichen horizontal verlaufenden oberen Abschluß (14) besitzt, wobei der Außenmantel (25) mit dem oberen Abschluß (14) über ein kreisbogenförmiges Verbindungsteil verbunden ist.

10. Flaschenverschluß nach Anspruch 9, **dadurch gekennzeichnet**, daß der Außenmantel (25) in seinem unteren Bereich (8) abgeschrägt ist.

## Claims

1. A bottle closure for a bottle neck (3) having a screw thread (7) and comprising a bead (4) surrounding it at its upper end, whereby the external screw thread (7) of the bottle neck (3) is provided between said bead (4) and the upper edge of the neck of the bottle, comprising the following features:
a) a unitary locking body (2) made of plastic comprises a sealing shank (13) penetrating in the way of a stopper into the neck (3) of the bottle, the sealing shank (13) running centrally from the inner bottom surface (14) of a cap (25) the inner end wall of which carries a thread (11, 12) which can be engaged with the external thread (7) of the neck (3) of the bottle;
b) the sealing shank (13) projects beyond the area of the inner end wall carrying the thread (11, 12);
c) between the upper end of the sealing shank (13) and the first turn (11) of the internal thread a sealing lip (15) is provided;
d) the inner diameter of the lower edge of the cap (25) is larger than the outer diameter of the bead (4);
e) the cap (2) is provided with an area of curvature at its outer surface whereby the sealing lip (15) runs from the inner surface of the cap (2) being opposite to the area of curvature;
**characterized by** the following features:
f) the lower edge (18) of the cap (25) has a larger distance from the inner end surface (14) than the lower edge (17) of the sealing shank (13);
g) the sealing shank (13) has a smooth outer surface (20) over its whole outer periphery which runs concentrically with respect to the imaginary longitudinal axis of the cap (2).

2. A bottle closure according to claim 2, **characterized in that** the end of the sealing shank (13) which penetrates into the neck (3) of the bottle comprises a chamfer (19).

3. A bottle closure according to claim 1, **characterized in that** the sealing lip (15) comprises an inner periphery (23) which is parallel to the outer surface of the sealing shank (13) and an outer periphery (24) which is inclined thereto.

4. A bottle closure according to claim 1, **characterized in that** from the inner surface (14) to the opposite end (18) the cap (25) is about one third larger than the sealing shaft (13) so that the sealing shaft (13) is arranged completely within the bottle closure.

5. A bottle closure according to claim 1, **characterized in that** between the bead (4) and the upper edge (16) of the neck (3) of the bottle at most three grooves (5, 6) are arranged which constitute the external thread (7) of the neck (3) of the bottle.

6. A bottle closure according to claim 1, **characterized in that** the neck (3) of the bottle comprises a bead (10) inside the upper edge (16) thereof.

7. A bottle closure according to claim 1, **characterized in that** between the end of the sealing shank (13) and the sealing lip (15) a space is provided into which the sealing lip (15) can be pressed when the closure (2) is in place.

8. A bottle closure according to claim 1, **characterized in that** the surface of its cap comprises a plurality of ribs (9) extending from the bottom to the top.

9. A bottle closure according to claim 1, **characterized in that** the cap is symmetrical with respect to rotation and has an outer surface (25) substantially running vertically and an upper end (14) substantially running horizontally whereby the outer surface (25) is connected with the upper end (14) by means of a circular connecting piece.

10. A bottle closure according to claim 9, **characterized in that** the lower area (8) of the outer surface (25) comprises a chamfer.

## Revendications

1. Capuchon à vis pour bouteilles pour un goulot (3) comportant un col fileté (7), le goulot présentant à son extrémité supérieure un renflement (4) qui l'entoure, et entre ce renflement (4) et le col du goulot est prévu le filetage extérieur (7) du goulot (3), comportant les caractéristiques suivantes:
a) un élément d'obturation (2) réalisé d'une pièce en matière synthétique qui comporte une tige d'étanchéité (13) rentrant dans le goulot (3) comme un bouchon, cette tige (13) partant du centre de la face intérieure de fond (14) d'un capuchon (25), dont la paroi d'enveloppe, sur sa face intérieure, présente un taraudage (11, 12) pouvant venir en prise avec le filetage extérieur (7) du goulot (3);
b) la tige d'étanchéité (13) fait saillie au-delà de la zone de la paroi d'enveloppe présentant le taraudage (11, 12);
c) entre le bord supérieur de la tige d'étanchéité (13) et le premier pas (11) du taraudage est prévue une lèvre d'étanchéité (15);
d) le diamètre intérieur du capuchon (25) est plus grand dans la zone inférieure que le diamètre extérieur du renflement (4);
e) le capuchon d'obturation (2), sur sa face extérieure, comporte une zone courbe, la lèvre d'étanchéité (15) étant prévue sur la zone intérieure du capuchon d'obturation (2) opposée à la zone courbe;
caractérisé en ce que:
f) le bord inférieur (18) du capuchon (25) respecte un écartement plus grand par rapport à la face intérieure du fond (14) que le bord inférieur (17) de la tige d'étanchéité (13);
g) la tige d'étanchéité (13) présente une surface extérieure lisse (20) sur tout son pourtour s'étendant sensiblement de façon concentrique à l'axe longitudinal imaginaire du capuchon d'obturation (2).

2. Capuchon à vis pour bouteilles suivant la revendication 1, caractérisé en ce que la tige d'étanchéité (13) présente une zone amincie(19) à son extrémité rentrant dans le goulot (3).

3. Capuchon à vis pour bouteilles suivant la revendication 1, caractérisé en ce que la lèvre d'étanchéité (15) a un pourtour intérieur (23) s'étendant de façon parallèle à la face extérieure de la tige d'étanchéité (13), et un pourtour (24) extérieur incliné par rapport à celui-ci.

4. Capuchon à vis pour bouteilles suivant la revendication 1, caractérisé en ce que le capuchon (25), du fond (14) à l'extrémité opposée (18) est plus grand d'un tiers environ que la tige d'étanchéité (13), de façon que cette dernière (13) soit placée complètement à l'intérieur du capuchon à vis pour bouteilles (2).

5. Capuchon à vis pour bouteilles suivant la revendication 1, caractérisé en ce que entre le renflement (4) et le bord supérieur (16) du goulot (3) sont prévues au maximum trois rainures (5, 6) faisant partie du filetage extérieur (7) du goulot (3).

6. Capuchon à vis pour bouteilles suivant la revendication 1, caractérisé en ce que le goulot (3) présente un renflement (10) sur la face intérieure du bord supérieur (16).

7. Capuchon à vis pour bouteille suivant la revendication 1, caractérisé en ce qu'il est prévu, entre le bord de la tige d'étanchéité (13) et la lèvre d'étanchéité (15) un espace dans lequel la lèvre d'étanchéité (15) peut être poussée lorsque le capuchon (2) est en place.

8. Capuchon à vis pour bouteilles suivant la revendication 1, caractérisé en ce que la surface supérieure de son capuchon comporte plusieurs stries (9), allant de bas en haut.

9. Capuchon à vis pour bouteilles suivant la revendication 1, caractérisé en ce que le capuchon est réalisé à symétrie de révolution et comprend une enveloppe extérieure (25) sensiblement verticale et un bord supérieur (14) sensiblement horizontal, l'enveloppe extérieure (25) étant reliée au bord supérieur (14) par un élément de liaison en arc de cercle.

10. Capuchon à vis pour bouteilles suivant la revendication 9, caractérisé en ce que l'enveloppe extérieure (25) présente une zone amincie dans sa zone inférieure (8).
